# DEMANDE DE BREVET EUROPEEN

(11) **EP 4 744 560 A1**
(43) Date de publication de la demande: **20.05.2026**
(21) Numéro de dépôt: 25216706.9
(22) Date de dépôt: 18.11.2025
(51) Int. Cl.: A47L 5/24, A47L 9/00

(54) **SUPPORT D ACCESSOIRE D ASPIRATEUR ET STATION D ACCUEIL POURVUE D'UN TEL SUPPORT D ACCESSOIRE D ASPIRATEUR**

(30) Priorité: 19.11.2024 FR 2412621
(71) Demandeur: SEB S.A., 69130 Ecully (FR)
(72) Inventeur: ALILI, Amine, 69134 ECULLY CEDEX (FR); HEYNER, Quentin, 69134 ECULLY CEDEX (FR)
(74) Mandataire: SEB Développement

(57) **Abrégé**

Le support d'accessoire (21) comprend des premier et deuxième organes de support (27, 29) configurés pour supporter respectivement des premier et deuxième accessoires d'aspirateur, le premier organe de support (27) comportant une première portion de montage tubulaire (27.1) pourvue d'un premier axe central et apte à coopérer avec une surface circonférentielle du premier accessoire d'aspirateur et le deuxième organe de support (29) comportant une deuxième portion de montage tubulaire (29.1) pourvue d'un deuxième axe central et apte à coopérer avec une surface circonférentielle du deuxième accessoire d'aspirateur, les premier et deuxième axes centraux des première et deuxième portions de montage tubulaires (27.1, 29.1) étant sensiblement coaxiaux et la deuxième portion de montage tubulaire (29.1) s'étendant autour de la première portion de montage tubulaire (27.1).

## Description

### Domaine technique

La présente invention concerne le domaine des aspirateurs permettant d'aspirer des poussières et des déchets présents sur une surface à nettoyer, qui peut par exemple être du carrelage, du parquet, du stratifié, de la moquette ou un tapis.

### Etat de la technique

Un système de nettoyage comprend de façon connue :
- un aspirateur comprenant :
   - un carter principal comportant un embout de raccordement,
   - une poignée de préhension reliée mécaniquement au carter principal,
   - un dispositif de séparation et de collecte de déchets monté sur le carter principal et relié fluidiquement à l'embout de raccordement,
   - une tête d'aspiration configurée pour être en contact avec une surface à nettoyer,
   - un conduit d'aspirateur reliant mécaniquement et fluidiquement l'embout de raccordement à la tête d'aspiration, et
   - un moteur d'aspiration logé dans le carter principal, le moteur d'aspiration étant configuré pour générer un flux d'air au travers de la tête d'aspiration, du conduit d'aspirateur, de l'embout de raccordement et du dispositif de séparation et de collecte de déchets, et
- une station d'accueil configurée pour accueillir l'aspirateur et pour positionner ce dernier dans une position de stockage dans laquelle l'aspirateur s'étend sensiblement verticalement.

De façon avantageuse, une telle station d'accueil peut comprendre un support d'accessoire configuré pour supporter différents accessoires d'aspirateur (tels que des brosses de différentes dimensions, un embout d'aspiration allongé ou encore un suceur de petite taille) aptes à être raccordés à l'embout de raccordement à la place du conduit d'aspirateur.

Le support d'accessoire comprend généralement une platine de support qui peut par exemple être pourvue de différents orifices de montage décalés latéralement les uns des autres et dans chacun desquels est apte à être monté un embout de l'accessoire respectif, ou être pourvue de différents organes de support tubulaires décalés latéralement les uns des autres et dans chacun desquels est apte à être monté un embout de l'accessoire respectif.

Compte tenu d'une telle disposition des organes de support tubulaires ou des orifices de montage, le support d'accessoire est susceptible de présenter un encombrement latéral relativement important lorsque le système de nettoyage est équipé d'un nombre important d'accessoires d'aspirateur.

En outre, selon les gammes d'aspirateurs commercialisés par un même fabricant, les embouts de raccordement appartenant auxdits aspirateurs sont susceptibles de présenter des dimensions différentes, ce qui impliquent notamment d'équiper chaque type de système de nettoyage avec un support d'accessoire dédié, et ce afin de ne pas équiper un même support d'accessoire avec un nombre trop important d'organes de support et donc de ne pas augmenter de manière significative l'encombrement d'un tel support d'accessoire.

### Résumé de l'invention

La présente invention vise à remédier à tout ou partie de ces inconvénients.

Le problème technique à la base de l'invention consiste notamment à fournir un support d'accessoire qui soit de structure simple et ergonomique, tout en présentant un encombrement réduit.

A cet effet, la présente invention concerne un support d'accessoire configuré pour supporter des accessoires d'aspirateur, le support d'accessoire comprenant un premier organe de support configuré pour supporter un premier accessoire d'aspirateur et un deuxième organe de support configuré pour supporter un deuxième accessoire d'aspirateur, caractérisé en ce que le premier organe de support comporte une première portion de montage tubulaire pourvue d'un premier axe central et apte à coopérer avec une surface circonférentielle du premier accessoire d'aspirateur de manière à supporter le premier accessoire de support, et en ce que le deuxième organe de support comporte une deuxième portion de montage tubulaire pourvue d'un deuxième axe central et apte à coopérer avec une surface circonférentielle du deuxième accessoire d'aspirateur de manière à supporter le deuxième accessoire de support, les premier et deuxième axes centraux des première et deuxième portions de montage tubulaires étant sensiblement coaxiaux et la deuxième portion de montage tubulaire s'étendant autour de la première portion de montage tubulaire.

Une telle disposition des premier et deuxième organes de support permet de limiter sensiblement l'encombrement du support d'accessoire selon la présente invention, ou tout du moins de pouvoir équiper le support d'accessoire d'un nombre important d'organes de support sans nuire à la compacité du support d'accessoire.

En outre, une telle configuration des premier et deuxième organes de support permet de ranger des accessoires d'aspirateur de différents diamètres.

Le support d'accessoire peut en outre présenter une ou plusieurs des caractéristiques suivantes, prises seules ou en combinaison.

Selon un mode de réalisation de l'invention, la première portion de montage tubulaire est configurée pour coopérer avec une surface circonférentielle interne du premier accessoire d'aspirateur ou avec une surface circonférentielle externe du premier accessoire d'aspirateur.

Selon un mode de réalisation de l'invention, la deuxième portion de montage tubulaire est configurée pour coopérer avec une surface circonférentielle interne du deuxième accessoire d'aspirateur ou avec une surface circonférentielle externe du deuxième accessoire d'aspirateur.

Selon un mode de réalisation de l'invention, chacune des première et deuxième portions de montage tubulaires présente une section transversale qui est globalement circulaire.

Selon un mode de réalisation de l'invention, les première et deuxième portions de montage tubulaires sont configurées pour s'étendre sensiblement verticalement lorsque le support d'accessoire est en conditions d'utilisation.

Selon un mode de réalisation de l'invention, le support d'accessoire comprend une partie de support, par exemple un bras de support, comportant une face inférieure et une face supérieure et configurée pour s'étendre sensiblement horizontalement lorsque le support d'accessoire est en conditions d'utilisation, le premier organe de support et le deuxième organe de support s'étendant depuis et perpendiculairement à l'une parmi la face inférieure et la face supérieure de la partie de support. Ainsi, le premier organe de support et le deuxième organe de support peuvent par exemple s'étendre depuis la face inférieure de la partie de support et perpendiculairement à ladite face inférieure, ou peuvent s'étendre depuis la face supérieure de la partie de support et perpendiculairement à ladite face supérieure.

Selon un mode de réalisation de l'invention, le premier organe de support et le deuxième organe de support sont situés à proximité d'une extrémité libre de la partie de support.

Selon un mode de réalisation de l'invention, le support d'accessoire comprend un troisième organe de support configuré pour supporter un troisième accessoire d'aspirateur et un quatrième organe de support configuré pour supporter un quatrième accessoire d'aspirateur, le troisième organe de support comportant une troisième portion de montage tubulaire pourvue d'un troisième axe central et apte à coopérer avec une surface circonférentielle du troisième accessoire d'aspirateur de manière à supporter le troisième accessoire de support, le quatrième organe de support comportant une quatrième portion de montage tubulaire pourvue d'un quatrième axe central et apte à coopérer avec une surface circonférentielle du quatrième accessoire d'aspirateur de manière à supporter le quatrième accessoire de support, les troisième et quatrième axes centraux des troisième et quatrième portions de montage tubulaires étant sensiblement coaxiaux et la quatrième portion de montage tubulaire s'étendant autour de la troisième portion de montage tubulaire.

Une telle configuration des troisième et quatrième organes de support permet d'équiper le support d'accessoire avec un nombre important d'organes de support sans nuire à la compacité du support d'accessoire.

Selon un mode de réalisation de l'invention, le premier organe de support et le deuxième organe de support s'étendent depuis et perpendiculairement à la face inférieure de la partie de support, et le troisième organe de support et le quatrième organe de support s'étendent depuis et perpendiculairement à la face supérieure de la partie de support. Ces dispositions permettent notamment à un utilisateur de ranger les accessoires d'aspirateur selon le mode de rangement le mieux adapté à ses besoins, par exemple en les rangeant dans les premier et deuxième organes de support, ou dans les troisième et quatrième organes de support.

Selon un mode de réalisation de l'invention, les troisième et quatrième axes centraux sont sensiblement coaxiaux avec les premier et deuxième axes centraux. Ces dispositions permettent d'accroître encore la compacité du support d'accessoire selon la présente invention.

Selon un mode de réalisation de l'invention, le support d'accessoire comprend une partie de support additionnelle, par exemple un bras de support additionnel, qui s'étend sensiblement dans un même plan d'extension que la partie de support, la partie de support additionnelle comprenant au moins un organe de support additionnel configuré pour supporter un accessoire d'aspirateur additionnel.

Selon un mode de réalisation de l'invention, la partie de support et la partie de support additionnelle sont sensiblement symétriques par rapport à un plan longitudinal médian du support d'accessoire.

La présente invention concerne en outre une station d'accueil pour aspirateur, et par exemple pour aspirateur portatif ou aspirateur balai, la station d'accueil comportant :
- un corps de support configuré pour supporter l'aspirateur dans une position de stockage, et par exemple dans une position de stockage verticale, et
- un support d'accessoire selon la présente invention.

Selon un mode de réalisation de l'invention, le corps de support comporte un logement de réception configuré pour loger au moins en partie l'aspirateur, et par exemple pour loger au moins en partie un boîtier de batterie de l'aspirateur, lorsque l'aspirateur est supporté par le corps de support.

Selon un mode de réalisation de l'invention, le logement de réception est ouvert vers le haut.

Selon un mode de réalisation de l'invention, le logement de réception comporte une ouverture supérieure à travers laquelle l'aspirateur est apte à être au moins en partie inséré dans le logement de réception.

Selon un mode de réalisation de l'invention, la station d'accueil est configurée pour recharger une batterie rechargeable de l'aspirateur lorsque l'aspirateur est supporté par le corps de support.

Selon un mode de réalisation de l'invention, la station d'accueil comporte un connecteur électrique, par exemple un connecteur électrique mâle, configuré pour être relié électriquement à un connecteur électrique complémentaire, par exemple un connecteur électrique femelle, prévu sur l'aspirateur, et par exemple sur le boîtier de batterie, lorsque l'aspirateur est supporté par le corps de support.

Selon un mode de réalisation de l'invention, la station d'accueil comporte un bloc d'alimentation, également nommé adaptateur secteur, configuré pour être raccordé électriquement à une prise d'alimentation électrique, telle qu'une prise secteur et notamment une prise murale, le bloc d'alimentation étant relié électriquement au connecteur électrique, par exemple par un câble d'alimentation.

Selon un mode de réalisation de l'invention, la station d'accueil est une station d'accueil murale et le corps de support est configuré pour être fixé à un mur. Selon un tel mode de réalisation de l'invention, le support d'accessoire est en conditions d'utilisation lorsque le corps de support est fixé à un mur.

Selon un mode de réalisation de l'invention, le support d'accessoire est fixé au corps de support.

Selon un mode de réalisation de l'invention, le support d'accessoire et le corps de support sont réalisés en une seule pièce.

Selon un autre mode de réalisation de l'invention, le support d'accessoire et le corps de support sont distincts l'un de l'autre, le corps de support étant rapporté et fixé sur le support d'accessoire.

Selon un mode de réalisation de l'invention, la station d'accueil comprend un socle configuré pour reposer sur le sol. Selon un tel mode de réalisation de l'invention, le support d'accessoire est en conditions d'utilisation lorsque le socle repose sur une surface horizontale.

Selon un mode de réalisation de l'invention, la station d'accueil comporte une colonne de soutien configurée pour soutenir le support d'accessoire et pour s'étendre sensiblement verticalement lorsque le socle repose sur une surface horizontale.

Selon un mode de réalisation de l'invention, la colonne de soutien comporte un premier tube de soutien configuré pour relier mécaniquement le socle au support d'accessoire, et un deuxième tube de soutien configuré pour relier mécaniquement le support d'accessoire au corps de support, le support d'accessoire étant interposé entre les premier et deuxième tubes de soutien et étant configuré pour relier mécaniquement les premier et deuxième tubes de soutien l'un à l'autre. Ces dispositions permettent d'accroître sensiblement la résistance mécanique de la colonne de soutien.

Selon un mode de réalisation de l'invention, le support d'accessoire comporte une première partie d'assemblage mâle configurée pour coopérer avec une première partie d'assemblage femelle dont est pourvu le premier tube de soutien, et une deuxième partie d'assemblage mâle configurée pour coopérer avec une deuxième partie d'assemblage femelle dont est pourvu le deuxième tube de soutien.

Selon un mode de réalisation de l'invention, les première et deuxième parties d'assemblage mâle s'étendent à l'opposé l'une de l'autre.

Selon un mode de réalisation de l'invention, les première et deuxième parties d'assemblage mâle sont sensiblement coaxiales.

Selon un mode de réalisation de l'invention, les première et deuxième parties d'assemblage mâle sont configurées pour s'étendre sensiblement verticalement lorsque le socle repose sur une surface horizontale.

Selon un mode de réalisation de l'invention, le support d'accessoire comporte une platine de support comportant la partie de support (et optionnellement la partie de support additionnelle), la première partie d'assemblage mâle s'étend depuis une face inférieure de la platine de support, et la deuxième partie d'assemblage mâle s'étend depuis une face supérieure de la platine de support.

Selon un mode de réalisation de l'invention, les première et deuxième parties d'assemblage mâle sont tubulaires.

La présente invention concerne en outre un système de nettoyage comprenant une station d'accueil selon la présente invention, et un aspirateur configuré pour être accueilli par la station d'accueil.

Selon un mode de réalisation de l'invention, l'aspirateur comprend :
- un carter principal comportant un embout de raccordement auquel peuvent être raccordés différents accessoires d'aspirateur,
- une poignée de préhension reliée mécaniquement au carter principal,
- un dispositif de séparation et de collecte de déchets monté sur le carter principal et relié fluidiquement à l'embout de raccordement, et
- un moteur d'aspiration logé dans le carter principal, le moteur d'aspiration étant configuré pour générer un flux d'air au travers de l'embout de raccordement et du dispositif de séparation et de collecte de déchets.

Selon un mode de réalisation de l'invention, l'aspirateur comprend une tête d'aspiration configurée pour être en contact avec une surface à nettoyer, et un conduit d'aspirateur reliant mécaniquement et fluidiquement l'embout de raccordement à la tête d'aspiration.

Selon un mode de réalisation de l'invention, l'aspirateur comprend une batterie rechargeable configurée pour alimenter électriquement l'aspirateur.

Selon un mode de réalisation de l'invention, la batterie rechargeable est logée dans un boîtier de batterie fixé, par exemple de manière amovible, à la poignée de préhension, et plus particulièrement à une partie inférieure de la poignée de préhension.

Selon un mode de réalisation de l'invention, l'aspirateur, et par exemple le boîtier de batterie de l'aspirateur, est configuré pour être inséré dans et retiré hors du logement de réception par le dessus du corps de support, et par exemple selon une direction de déplacement qui est sensiblement verticale lorsque le corps de support est en condition d'utilisation, et par exemple lorsque le corps de support est fixé à un mur ou lorsque la station d'accueil repose sur une surface horizontale.

### Brève description des figures

De toute façon l'invention sera bien comprise à l'aide de la description qui suit en référence aux dessins schématiques annexés représentant, à titre d'exemples non limitatifs, deux formes d'exécution de ce système de nettoyage.
Figure 1 est une vue en perspective d'un système de nettoyage selon un premier mode de réalisation de l'invention, montrant un aspirateur dudit système de nettoyage accueilli dans une station d'accueil dudit système de nettoyage ;
Figure 2 est une vue en coupe longitudinale de l'aspirateur de la figure 1 ;
Figure 3 est une vue en perspective de la station d'accueil de la figure 1 ;
Figure 4 est une vue en perspective de dessus d'un support d'accessoire appartenant à la station d'accueil de la figure 1 ;
Figure 5 est une vue en perspective de dessous d'un support d'accessoire appartenant à la station d'accueil de la figure 1 ;
Figure 6 est une vue en perspective d'un système de nettoyage selon un deuxième mode de réalisation de l'invention, montrant un aspirateur dudit système de nettoyage accueilli dans une station d'accueil dudit système de nettoyage ;
Figure 7 est une vue en perspective de dessus d'un support d'accessoire appartenant à la station d'accueil de la figure 6.

### Description détaillée

Dans le présent document, les termes « avant », « arrière », « frontal », « supérieur », « inférieur », « haut », « dessus » et « en dessous » sont définis par rapport à une utilisation de l'aspirateur durant laquelle l'utilisateur tient l'aspirateur par la poignée de préhension et le maintient sensiblement horizontalement, et l'embout de raccordement prévu sur le carter principal est situé à l'opposé de l'utilisateur.

Dans le présent document, les termes « vertical », « supérieur » et « inférieur » en relation avec la station d'accueil sont définis par rapport à une utilisation de la station d'accueil durant laquelle cette dernière est apte à supporter l'aspirateur dans une position de stockage verticale.

A défaut de stipulation contraire, le terme « sensiblement » signifie, dans le présent document, « exactement ou à 10% ou à 10° près ».

Les figures 1 à 5 représentent un système de nettoyage 1 selon un premier mode de réalisation de l'invention, comprenant un aspirateur 2, et plus particulièrement un aspirateur balai ou un aspirateur portatif, et une station d'accueil 3 configurée pour accueillir l'aspirateur 2, et plus particulièrement pour supporter l'aspirateur 2 dans une position de stockage verticale.

L'aspirateur 2 comporte un carter principal 4 comportant un conduit d'admission d'air 5 par lequel de l'air extérieur peut être aspiré par l'aspirateur 2, et un embout de raccordement 6 relié fluidiquement au conduit d'admission d'air 5 et auquel peuvent être raccordés différents accessoires d'aspirateur 7, et notamment un embout d'un conduit d'aspiration, qui peut lui-même être raccordé à une tête d'aspiration 8, également nommée suceur d'aspirateur, pourvue d'une semelle destinée à être en contact avec une surface à nettoyer et d'une bouche d'aspiration débouchant dans la face inférieure de la semelle.

L'aspirateur 2 comporte en outre une poignée de préhension 9 reliée mécaniquement au carter principal 4 et permettant la préhension de l'aspirateur 2 par un utilisateur. De façon avantageuse, la poignée de préhension 9 est disposée dans une partie arrière de l'aspirateur 2. La poignée de préhension 9 peut être obtenue de fabrication en une seule pièce avec le carter principal 4 ou être rapportée à celui-ci.

L'aspirateur 2 comporte de plus un dispositif de séparation et de collecte de déchets 11 qui est monté de manière amovible sur le carter principal 4 et qui est relié fluidiquement au conduit d'admission d'air 5. Le dispositif de séparation et de collecte de déchets 11 est avantageusement de type cyclonique, et comporte notamment un récipient de stockage de déchets 12, et un organe de séparation tubulaire 13 logé dans le récipient de stockage de déchets 12 et délimitant avec ce dernier une chambre de séparation cyclonique. Le récipient de stockage de déchets 12 comporte plus particulièrement une ouverture d'admission d'air qui est reliée fluidiquement au conduit d'admission d'air 5.

Comme montré sur la figure 2, l'aspirateur 2 comporte en outre un moteur d'aspiration 15 qui est logé dans le carter principal 4. Le moteur d'aspiration 15 est configuré pour générer un flux d'air au travers de l'embout de raccordement 6, du conduit d'admission d'air 5 et du dispositif de séparation et de collecte de déchets 11. Le moteur d'aspiration 15 comporte plus particulièrement un ventilateur et un moteur électrique configuré pour entraîner en rotation le ventilateur.

Comme montré sur la figure 2, l'aspirateur 2 comprend de plus une batterie rechargeable 16 configurée pour alimenter électriquement l'aspirateur 2, et en particulier le moteur d'aspiration 15. La batterie rechargeable 16, appelée également pack batterie, comprend plusieurs cellules de batterie. La batterie rechargeable 16 est avantageusement logée dans un boîtier de batterie 17 relié à la poignée de préhension 9, et plus particulièrement à une partie inférieure de la poignée de préhension 9. De façon avantageuse, le carter principal 4 comporte un montant 18 qui s'étend sensiblement parallèlement à la poignée de préhension 9 et entre le boîtier de batterie 17 et le carter principal 4. Le boîtier de batterie 17 peut par exemple être fixé de manière amovible à la poignée de préhension 9.

Comme montré plus particulièrement sur la figure 3, la station d'accueil 3 comporte un corps de support 19 configuré pour supporter l'aspirateur 2 dans une position de stockage, et par exemple dans une position de stockage verticale, et un support d'accessoire 21 configuré pour supporter des accessoires d'aspirateur 7.

Selon le premier mode de réalisation de l'invention, la station d'accueil 3 est une station d'accueil murale et le corps de support 19 est configuré pour être fixé à un mur. A cet effet, le corps de support 19 peut par exemple comporter plusieurs trous de fixation débouchant dans une face arrière du corps de support 19 et configurés pour être respectivement traversés par des vis de fixation, de manière à fixer le corps de support 19 au mur.

Le support d'accessoire 21 et le corps de support 19 peuvent par exemple être distincts l'un de l'autre, et le corps de support 19 peut ainsi par exemple être rapporté et fixé sur le support d'accessoire 21. Cependant, selon une variante de réalisation de l'invention, le support d'accessoire 21 et le corps de support 19 pourraient être réalisés en une seule pièce.

Comme montré sur la figure 3, le corps de support 19 comporte un logement de réception 22 configuré pour loger au moins en partie le boîtier de batterie 17 de l'aspirateur 2. De façon avantageuse, le logement de réception 22 est ouvert vers le haut, et le boîtier de batterie 17 est configuré pour être inséré dans le logement de réception 22 selon une direction de montage qui est sensiblement verticale et selon un mouvement de translation qui est orienté du haut vers le bas.

Le boîtier de batterie 17 peut être reçu dans le logement de réception 22 tout en étant connecté au carter principal 4 (voir la figure 1). Cependant, le boîtier de batterie 17 peut également être reçu dans le logement de réception 22 après avoir être retiré du carter principal 4.

De façon avantageuse, la station d'accueil 3 est en outre configurée pour recharger la batterie rechargeable 16 de l'aspirateur 2 lorsque ce dernier est accueilli par la station d'accueil 3, et plus particulièrement lorsque le boîtier de batterie 17 est reçu dans le logement de réception 22. Une telle configuration de la station d'accueil 3 permet de recharger la batterie rechargeable 16 lorsque l'aspirateur 2 est accueilli dans la station d'accueil 3.

A cet effet, la station d'accueil 3 comporte un connecteur électrique, par exemple un connecteur électrique mâle, configuré pour coopérer avec un connecteur électrique complémentaire, par exemple un connecteur électrique femelle, prévu sur le boîtier de batterie 17, lorsque le boîtier de batterie 17 est reçu dans le logement de réception 22.

Selon un tel mode de réalisation de l'invention, la station d'accueil 3 comporte de plus un bloc d'alimentation (non visible sur les figures), également nommé adaptateur secteur, relié au connecteur électrique et configuré pour être raccordé électriquement à une prise d'alimentation électrique, telle qu'une prise secteur et notamment une prise murale.

Comme montré sur les figures 4 et 5, le support d'accessoire 21 comporte une platine de support 23 configurée pour s'étendre sensiblement horizontalement lorsque la station d'accueil 3 est en configuration d'utilisation, et plus particulièrement lorsque le corps de support 19 est fixé à un mur.

Selon le premier mode de réalisation de l'invention, la platine de support 23 comporte une partie centrale 24, et une partie de support 25 et une partie de support additionnelle 26 s'étendant de part et d'autre de la partie centrale 24. De façon avantageuse, la partie de support 25 et la partie de support additionnelle 26 forment respectivement deux bras de support latéraux, et sont symétriques par rapport à un plan longitudinal médian B du support d'accessoire 21.

Comme montré sur la figure 5, le support d'accessoire 21 comprend un premier organe de support 27 configuré pour supporter un premier accessoire d'aspirateur et un deuxième organe de support 29 configuré pour supporter un deuxième accessoire d'aspirateur. De façon avantageuse, le premier organe de support 27 et le deuxième organe de support 29 sont situés à proximité d'une extrémité libre de la partie de support 25, et s'étendent depuis la face inférieure de la partie de support 25 et perpendiculairement à ladite face inférieure.

Le premier organe de support 27 comporte plus particulièrement une première portion de montage tubulaire 27.1 qui est pourvue d'un premier axe central et qui est apte à coopérer avec une surface circonférentielle du premier accessoire d'aspirateur de manière à supporter le premier accessoire de support, et le deuxième organe de support 29 comporte plus particulièrement une deuxième portion de montage tubulaire 29.1 qui est pourvue d'un deuxième axe central et qui est apte à coopérer avec une surface circonférentielle du deuxième accessoire d'aspirateur de manière à supporter le deuxième accessoire de support. De façon avantageuse, les première et deuxième portions de montage tubulaires 27.1, 29.1 sont configurées pour s'étendre sensiblement verticalement lorsque le support d'accessoire 21 est en conditions d'utilisation.

Comme montré sur la figure 5, les premier et deuxième axes centraux des première et deuxième portions de montage tubulaires 27.1, 29.1 sont coaxiaux, et la deuxième portion de montage tubulaire 29.1 s'étend autour de la première portion de montage tubulaire 27.1. De façon avantageuse, chacune des première et deuxième portions de montage tubulaires 27.1, 29.1 présente une section transversale qui est globalement circulaire.

La première portion de montage tubulaire 27.1 peut par exemple être configurée pour coopérer plus particulièrement avec une surface circonférentielle interne du premier accessoire d'aspirateur, et la deuxième portion de montage tubulaire 29.1 peut par exemple être configurée pour coopérer plus particulièrement avec une surface circonférentielle externe du deuxième accessoire d'aspirateur.

Selon le premier mode de réalisation de l'invention, le support d'accessoire 21 comprend (voir la figure 4) un troisième organe de support 31 configuré pour supporter un troisième accessoire d'aspirateur et un quatrième organe de support 33 configuré pour supporter un quatrième accessoire d'aspirateur. De façon avantageuse, le troisième organe de support 31 et le quatrième organe de support 33 sont situés à proximité de l'extrémité libre de la partie de support 25, et s'étendent depuis la face supérieure de la partie de support 25 et perpendiculairement à ladite face supérieure.

Le troisième organe de support 31 comporte plus particulièrement une troisième portion de montage tubulaire 31.1 qui est pourvue d'un troisième axe central et qui est apte à coopérer avec une surface circonférentielle du troisième accessoire d'aspirateur de manière à supporter le troisième accessoire de support, et le quatrième organe de support 33 comporte plus particulièrement une quatrième portion de montage tubulaire 33.1 qui est pourvue d'un quatrième axe central et qui est apte à coopérer avec une surface circonférentielle du quatrième accessoire d'aspirateur de manière à supporter le quatrième accessoire de support. De façon avantageuse, les troisième et quatrième portions de montage tubulaires 31.1, 33.1 sont configurées pour s'étendre sensiblement verticalement lorsque le support d'accessoire 21 est en conditions d'utilisation.

Comme montré sur la figure 4, les troisième et quatrième axes centraux des troisième et quatrième portions de montage tubulaires 31.1, 33.1 sont coaxiaux, et la quatrième portion de montage tubulaire 33.1 s'étend autour de la troisième portion de montage tubulaire 31.1. De façon avantageuse, chacune des troisième et quatrième portions de montage tubulaires 31.1, 33.1 présente une section transversale qui est globalement circulaire.

Selon le premier mode de réalisation de l'invention, les troisième et quatrième axes centraux sont coaxiaux avec les premier et deuxième axes centraux. Cependant, selon une variante de réalisation de l'invention, les troisième et quatrième axes centraux pourraient être décalés latéralement par rapport aux premier et deuxième axes centraux.

Selon le premier mode de réalisation de l'invention, le support d'accessoire 21 comprend un cinquième organe de support 35 configuré pour supporter un cinquième accessoire d'aspirateur, un sixième organe de support 37 configuré pour supporter un sixième accessoire d'aspirateur, un septième organe de support 39 configuré pour supporter un septième accessoire d'aspirateur et un huitième organe de support 41 configuré pour supporter un huitième accessoire d'aspirateur. De façon avantageuse, le cinquième organe de support 35, le sixième organe de support 37, le septième organe de support 39 et le huitième organe de support 41 sont prévus sur la partie de support additionnelle 26, le cinquième organe de support 35 et le sixième organe de support 37 s'étendant depuis la face inférieure de la partie de support additionnelle 26, et le septième organe de support 39 et le huitième organe de support 41 s'étendant depuis la face supérieure de la partie de support additionnelle 26.

Le cinquième organe de support 35, le sixième organe de support 37, le septième organe de support 39 et le huitième organe de support 41 d'une part, et le premier organe de support 27, le deuxième organe de support 29, le troisième organe de support 31 et le quatrième organe de support 33 peuvent par exemple être disposés de manière symétrique par rapport au plan longitudinal médian B du support d'accessoire 21.

Selon une variante de réalisation de l'invention, la partie de support additionnelle 26 pourrait être pourvue par exemple d'un unique organe de support additionnel ou seulement de deux organes de support additionnels.

Les figures 6 et 7 représentent un système de nettoyage 1 selon un deuxième mode de réalisation qui diffère du premier mode de réalisation représenté sur les figures 1 à 5 essentiellement en ce que la station d'accueil 3 comprend un socle 43 configuré pour reposer sur le sol et une colonne de soutien 44 configurée pour soutenir le support d'accessoire 21 et pour s'étendre sensiblement verticalement lorsque le socle 43 repose sur une surface horizontale, et en ce que le premier organe de support 27 et le deuxième organe de support 29 s'étendent depuis la face supérieure de la partie de support 25.

La colonne de soutien 44 peut par exemple comporter un premier tube de soutien 45 configuré pour relier mécaniquement le socle 43 au support d'accessoire 21, et un deuxième tube de soutien 46 configuré pour relier mécaniquement le support d'accessoire 21 au corps de support 19. Selon un tel mode de réalisation de l'invention, le support d'accessoire 21 est interposé entre les premier et deuxième tubes de soutien 45, 46 et est ainsi configuré pour relier mécaniquement les premier et deuxième tubes de soutien 45, 46 l'un à l'autre.

A cet effet, le support d'accessoire 21 comporte une première partie d'assemblage mâle 47 configurée pour coopérer avec une première partie d'assemblage femelle dont est pourvu le premier tube de soutien 45, et une deuxième partie d'assemblage mâle 49 configurée pour coopérer avec une deuxième partie d'assemblage femelle dont est pourvu le deuxième tube de soutien 46.

Comme montré sur la figure 7, les première et deuxième parties d'assemblage mâle 47, 49 s'étendent à l'opposé l'une de l'autre, et sont configurées pour s'étendre verticalement lorsque le socle 43 repose sur une surface horizontale. De façon avantageuse, les première et deuxième parties d'assemblage mâle 47, 19 sont coaxiales, et s'étendent respectivement depuis la face inférieure de la platine de support 23 et depuis la face supérieure de la platine de support 23.

Selon le deuxième mode de réalisation de l'invention, la partie de support additionnelle 26 peut par exemple être pourvu d'au moins un organe de support additionnel 51 apte à supporter un filtre appartenant à l'aspirateur 2.

Selon le deuxième mode de réalisation de l'invention, la station d'accueil 3 peut avantageusement comporter un support d'accessoire additionnel 52 qui est interposé entre le deuxième tube de soutien 46 et le corps de support 19 et qui est configuré pour relier mécaniquement le deuxième tube de soutien 46 et le corps de support 19 l'un à l'autre. Le support d'accessoire additionnel 52 peut par exemple être équipé d'organes de support similaires à ceux dont est équipé le support d'accessoire 21 selon le premier mode de réalisation.

Bien entendu, la présente invention n'est nullement limitée aux modes de réalisation décrits et illustrés qui n'ont été donnés qu'à titre d'exemples. Des modifications restent possibles, notamment du point de vue de la constitution des divers éléments ou par substitution d'équivalents techniques, sans sortir pour autant du domaine de protection de l'invention.

## Revendications

1. Support d'accessoire (21) configuré pour supporter des accessoires d'aspirateur (7), le support d'accessoire (21) comprenant un premier organe de support (27) configuré pour supporter un premier accessoire d'aspirateur et un deuxième organe de support (29) configuré pour supporter un deuxième accessoire d'aspirateur, **caractérisé en ce que** le premier organe de support (27) comporte une première portion de montage tubulaire (27.1) pourvue d'un premier axe central et apte à coopérer avec une surface circonférentielle du premier accessoire d'aspirateur de manière à supporter le premier accessoire de support, et **en ce que** le deuxième organe de support (29) comporte une deuxième portion de montage tubulaire (29.1) pourvue d'un deuxième axe central et apte à coopérer avec une surface circonférentielle du deuxième accessoire d'aspirateur de manière à supporter le deuxième accessoire de support, les premier et deuxième axes centraux des première et deuxième portions de montage tubulaires (27.1, 29.1) étant sensiblement coaxiaux et la deuxième portion de montage tubulaire (29.1) s'étendant autour de la première portion de montage tubulaire (27.1).

2. Support d'accessoire (21) selon la revendication 1, dans lequel les première et deuxième portions de montage tubulaires (27.1, 29.1) sont configurées pour s'étendre sensiblement verticalement lorsque le support d'accessoire (21) est en conditions d'utilisation.

3. Support d'accessoire (21) selon la revendication 1 ou 2, lequel comprend une partie de support (25) comportant une face inférieure et une face supérieure et configurée pour s'étendre sensiblement horizontalement lorsque le support d'accessoire (21) est en conditions d'utilisation, le premier organe de support (27) et le deuxième organe de support (29) s'étendant depuis et perpendiculairement à l'une parmi la face inférieure et la face supérieure de la partie de support (25).

4. Support d'accessoire (21) selon l'une quelconque des revendications 1 à 3, lequel comprend un troisième organe de support (31) configuré pour supporter un troisième accessoire d'aspirateur et un quatrième organe de support (33) configuré pour supporter un quatrième accessoire d'aspirateur, le troisième organe de support (31) comportant une troisième portion de montage tubulaire (31.1) pourvue d'un troisième axe central et apte à coopérer avec une surface circonférentielle du troisième accessoire d'aspirateur de manière à supporter le troisième accessoire de support, le quatrième organe de support (33) comportant une quatrième portion de montage tubulaire (33.1) pourvue d'un quatrième axe central et apte à coopérer avec une surface circonférentielle du quatrième accessoire d'aspirateur de manière à supporter le quatrième accessoire de support, les troisième et quatrième axes centraux des troisième et quatrième portions de montage tubulaires étant sensiblement coaxiaux et la quatrième portion de montage tubulaire (33.1) s'étendant autour de la troisième portion de montage tubulaire (31.1).

5. Support d'accessoire (21) selon la revendication 4 en combinaison avec la revendication 3, dans lequel le premier organe de support (27) et le deuxième organe de support (29) s'étendent depuis et perpendiculairement à la face inférieure de la partie de support (25), et le troisième organe de support (31) et le quatrième organe de support (33) s'étendent depuis et perpendiculairement à la face supérieure de la partie de support (25).

6. Support d'accessoire (21) selon la revendication 4 ou 5, dans lequel les troisième et quatrième axes centraux sont sensiblement coaxiaux avec les premier et deuxième axes centraux.

7. Support d'accessoire (21) selon la revendication 3 ou l'une quelconque des revendications 4 à 6 en combinaison avec la revendication 3, lequel comprend une partie de support additionnelle (26) qui s'étend sensiblement dans un même plan d'extension que la partie de support (25), la partie de support additionnelle (26) comprenant au moins un organe de support additionnel configuré pour supporter un accessoire d'aspirateur additionnel.

8. Station d'accueil (3) pour aspirateur, la station d'accueil (3) comportant :
- un corps de support (19) configuré pour supporter l'aspirateur (2) dans une position de stockage, et
- un support d'accessoire (21) selon l'une quelconque des revendications 1 à 7.

9. Station d'accueil (3) selon la revendication 8, dans laquelle le corps de support (19) comporte un logement de réception (22) configuré pour loger au moins en partie l'aspirateur (2) lorsque l'aspirateur (2) est supporté par le corps de support (19).

10. Station d'accueil (3) selon la revendication 8 ou 9, laquelle est configurée pour recharger une batterie rechargeable (16) de l'aspirateur (2) lorsque l'aspirateur (2) est supporté par le corps de support (19).
